# EUROPÄISCHE PATENTSCHRIFT

(11) **EP 0 846 824 B1**
(45) Veröffentlichungstag und Bekanntmachung des Hinweises auf die Patenterteilung: **20.03.2002**
(21) Anmeldenummer: 97120911.9
(22) Anmeldetag: 28.11.1997
(51) Int. Cl.: E05C 3/10, E05B 41/00

(54) **Sicherung für Tür- oder Fensterflügel**
Security device for door or window
Dispositif de sécurité pour un panneau de porte ou de fenêtre

(30) Priorität: 05.12.1996 DE 29621099 U
(43) Veröffentlichungstag der Anmeldung: 10.06.1998
(73) Patentinhaber: Niemann, Hans-Dieter, D-50169 Kerpen-Horrem (DE)
(72) Erfinder: Niemann, Hans Dieter, 50169 Kerpen-Horrem (DE); Krämer, Stephan,, 51109 Köln (DE); Müller, Christiane, 53399 Burscheid (DE); Budich, Andreas, 53844 Troisdorf (DE)
(74) Vertreter: Eichler, Peter, Dipl.-Ing.

(56) Entgegenhaltungen:
- CH-A- 671 263
- DE-A- 3 822 343
- DE-A- 19 514 879
- FR-A- 2 071 391
- GB-A- 2 121 866
- US-A- 3 120 748
- US-A- 3 599 452
- US-A- 5 452 927

## Beschreibung

Die Erfindung bezieht sich auf eine Sicherung mit den Merkmalen des Oberbegriffs des Anspruchs 1.

Eine Sicherung mit den vorgenannten Merkmalen ist aus der FR 2 071 391 A bekannt. Das bekannte Gehäuse ist in einen Flügelholm eingebaut und die Handhabe bewegt sich innerhalb eines Schlitzes dieses Flügelholms unterhalb eines Betätigungsgriffs für den Flügel. Der bekannte Schwenkriegel greift in einen Schlitz eines Blendrahmenholms ein. Möglichkeiten zum problemlosen Nachrüsten einer Sicherung von Tür- oder Fensterflügeln werden hier nicht eröffnet.

Aus der CH 671 263 A ist eine Verschließeinrichtung für Türen bekannt, bei der der Türflügel mit Haltebügeln in einen Schwenkbereich zweier Sperrklinken eingreift, die über ein Gestänge mit einem Elektromagneten verstellbar sind, der in einem kastenartigen Hohlraum eines Türrahmens angeordnet ist. Möglichkeiten zum problemlosen Nachrüsten einer Sicherung von Tür- oder Fensterflügeln werden hier nicht eröffnet.

Aus der DE 38 22 343 A1 ist eine Zusatz-Sicherheitseinrichtung für Fenster bekannt, die zwei gemeinsam gegensinnig parallel zur Fensterebene bewegbare Verriegelungselemente aufweist. Wegen der Gegensinnigkeit der Bewegungsrichtungen der Verriegelungselemente ist der Aufbau der Sicherheitseinrichtung entsprechen aufwendig.

Ferner ist eine Sicherung für Tür- oder Fensterflügel aus der EP 0 663 500 A1 bekannt. Das bekannte Gehäuse ist in den Blendrahmen eingebaut und lagert einen durch Schwerkraft im wesentlichen vertikal hängenden Schwenkriegel. Dieser ist dadurch aus seiner Offenstellung in die Riegelstellung zuverschwenken, daß die flügelseitige, als Treibstange ausgebildete Schubstange einen Betätigungszapfen verstellt, der auf einen Mitnehmer des Schwenkriegels einwirkt und diesen entsprechend der Verstellung der Schubstange verschwenkt, bis der Schwenkriegel in den am Flügel befindlichen Schließkasten eingreift. Die bekannte Sicherung setzt voraus, daß der Blendrahmen und der Flügelrahmen jeweils eine Ausnehmung zur Aufnahme des Schwenkriegels aufweist und die flügelseitige Treibstange mit ihrem Betätigungsteil auf die Positionierung des Schwenkriegels abgestimmt ist.

Demgegenüber liegt der Erfindung die Aufgabe zugrunde, eine Sicherung mit den eingangs genannten Merkmalen so zu verbessern, daß ein problemloses Nachrüsten der Sicherung unabhängig von einem flügelseitigen Treibstangenbeschlag möglich ist, die ein problemloses Erkennen des Funktionszustands der Sicherung ermöglicht.

Diese Aufgabe wird durch die Merkmale des Kennzeichen des Anspruchs 1 gelöst.

Für die Erfindung ist von Bedeutung, daß die Handhabe der Schubstange eine Schiebehandhabe ist. Diese Schiebehandhabe befindet sich entweder in ihrer einen Stellung, die der Offenstellung des Schwenkriegels entspricht oder in ihrer anderen Stellung, die der Riegelstellung des Schwenkriegels entspricht. Diese Schiebehandhabe ist am Gehäuse in den Verstellrichtungen der Schubstange geführt und mit dieser starr gekuppelt. Infolgedessen nimmt der Benutzer direkt Einfluß ausschließlich auf die Funktionsstellung der Schubstange. Er hat die Funktion der Sicherung unmittelbar in der Hand. Er kann fühlend erkennen, ob die Sicherung in Funktion ist, oder außer Funktion. Er kann diese Funktionsprüfung auch durchführen, wenn es dunkel ist, oder wenn er keinen Schlüssel zur Hand hat, sofern die Sicherung schließbetätigbar ist. Die Schiebehandhabe ermöglicht die Betätigung der Sicherung auch mit großer Schnelligkeit und ohne besondere Aufmerksamkeit. Die starre Verbindung der Schiebehandhabe mit der Schubstange sowie die dadurch gegebene Baueinheitlichkeit und Bedienungseinheitlichkeit führen zu kompakten Sicherungen, die infolgedessen eine besonders hohe Sicherungswirkung ergeben.

Die Sicherung ist dahingehend verbessert, daß die Schiebehandhabe ausschließlich in der Offenstellung des Schwenkriegels über den Außenumfang des Gehäuses sichtbar vorsteht. Der Vorstand der Schiebehandhabe über den Außenumfang in der Hauptebene des Gehäuses bzw. parallel zur Rahmenebene läßt problemlos erkennen, daß die Sicherung außer Funktion ist. Wird die Schiebehandhabe so verstellt, daß sie nicht mehr über den Außenumfang des Gehäuses sichtbar vorsteht, kann ohne weiteres davon ausgegangen werden, daß die Sicherung ihre Sicherungswirkung ausübt.

Es ist möglich, die Sicherung so auszubilden, daß die Schiebehandhabe sichtseitig einen Handhabevorsprung aufweist. Der Handhabevorsprung senkrecht zur Rahmenebene erleichtert die Bedienung der Sicherung, weil die Schiebehandhabe einfacher zu ergreifen ist. Der Handhabevorsprung kann auch zu einer vorteilhaften optischen Gestaltung der Sicherung herangezogen werden.

Es ist möglich, die Sicherung so auszubilden, daß die Schiebehandhabe am unteren Ende eines auf den Blendrahmen aufgesetzten länglichen Gehäuses angebracht ist. Dadurch ist es möglich, die Schwerkraft der Schubstange und der Schiebehandhabe auszunutzen, um die Sicherung außer Funktion zu halten. Eine derartige untere Anordnung der Schiebehandhabe ist außerdem die sinnfälligste, auch im Hinblick auf ein leichtes Öffnen.

Es kann vorteilhaft sein, die Sicherung so auszugestalten, daß in der Schiebehandhabe ein schließbarer Druckzylinder angeordnet ist, der eine Betätigung der Schiebehandhabe durch seinen Eingriff in das Gehäuse oder eines damit fest verbundenen Teils zu sperren vermag. Infolgedessen kann die Sicherung nicht ohne Schlüssel geöffnet werden. Sie widersteht infolgedessen leichter unbefugten Öffnungsversuchen, beispielsweise durch Einbrecher oder Kinder. Eine leichte Bedienbarkeit wird beim Schließen der Sicherung dadurch erreicht, daß der Druckzylinder lediglich eingedrückt zu werden braucht, wenn die Schiebehandhabe in ihre Schließstellung angehoben wurde. Kann der Druckzylinder nicht in seine Schließstellung gedrückt werden, so kann das ein Zeichen dafür sein, daß die Sicherung nicht in Funktionsstellung ist. Der Druckzylinder kann insbesondere vorteilhaft eingesetzt werden, wenn die Schiebehandhabe sichtseitig einen Handhabevorsprung aufweist, weil der Handhabevorsprung den Druckzylinder zu umgeben vermag. Hierdurch wird ein verbesserter Schutz des Druckzylinders erreicht.

Um die Sicherungswirkung erheblich zu steigern, kann die Sicherung so ausgebildet werden, daß zwei gleichsinnig schwenkbare Schwenkriegel vorhanden und von einer einzigen Schubstange verschwenkbar sind. Da die Schwenkriegel gleichsinnig schwenkbar sind, genügt für ihr Verschwenken eine einzige Schubstange. Das bedeutet eine Minimierung des baulichen Aufwands, verbunden mit einer entsprechenden Verbesserung der Sicherheit gegen gewaltsames Aufbrechen.

Eine konstruktiv einfache Lösung der Sicherung ergibt sich dadurch, daß die Schubstange am Gehäuse in ihren Verstellrichtungen geführt ist und an den Schwenkriegeln jeweils über Querschlitze angreift, in die jeweils ein Stellstift des zugehörigen Schwenkriegels eingreift. Die Querschlitze sind lediglich so lang wie nötig und schwächen daher den Querschnitt der Schubstange so wenig wie möglich. Die Querschlitze vermeiden eine zusätzliche Erstreckung der Schubstange in deren Längsrichtung. Die Stellstifte der Schwenkriegel liegen in genau derselben Ebene. Infolge ist die zur Schubstange vertikale Erstreckung der Sicherung so gering wie möglich.

Die Sicherung kann so ausgebildet werden, daß der Schwenkriegel auf einem Gehäusezapfen gelagert ist, daß die Schubstange zwischen dem Schwenkriegel und einer das Gehäuse abschließenden Bodenplatte gehalten ist, und daß die Bodenplatte mit dem Gehäuse eine vormontierbare Baueinheit bildet. Die Halterung des Schwenkriegels bzw. mehrerer Schwenkriegel der Schubstange zwischen dem Gehäuse und der zugehörigen Bodenplatte ergibt eine Minimalisierung der notwendigen Bauteile für die vormontierbare Baueinheit der Sicherung. Diese wird dadurch kompakt und widerstandsfähig. Die Vormontierbarkeit gewährleistet die konstruktiv vorbestimmte Funktion des Schwenkriegels und der dafür eingesetzten Schubstange mit der zugehörigen Schiebehandhabe. Es ist ausgeschlossen, daß bei der Montage der Sicherung am Fenster oder an der Tür Funktionsstörungen dadurch auftreten, daß auf die Beweglichkeit der verstellbaren Bauteile der Sicherung Einfluß genommen wird.

Um die Sicherung an eine Vielzahl von Bedarfsfällen anpassen zu können, wird sie so ausgebildet, daß die Gehäuse-Baueinheit über bedarfsweise angewendete Distanzplatten an einer am Blendrahmen angebrachten Aufbauplatte befestigt ist. Die Aufbauplatte kann an dem Blendrahmen befestigt und durch geeignete Maßnahmen justiert werden. Danach erfolgt der Anbau der Gehäuse-Baueinheit unter etwaiger Berücksichtigung von Distanzplatten zur Anpassung der Stellung der Baueinheit vertikal zur Rahmenebene.

Um die Sicherung auch dahingehend auszunutzen, daß die Stellung des Tür- oder Fensterflügels so wenig wie möglich gewaltsam verlagert werden kann, ist es möglich, die Sicherung so auszubilden, daß der Schwenkriegel schließkastenseitig eine Sperrverzahnung hat, die bei Riegelstellung einer Sperrverzahnung des Schließkastens benachbart ist. Die Sperrverzahnungen des Schwenkriegels und des Schließkastens greifen ineinander, sobald versucht wird, die Stellung des Türflügels oder des Fensterflügels gewaltsam zu verändern.

Die Erfindung wird anhand eines in der Zeichnung dargestellten Ausführungsbeispiels näher erläutert. Es zeigt:
- Fig.1: eine verkleinerte Aufsicht auf die Sicherung für Tür- oder Fensterflügel,
- Fig.2: den Schnitt A-A der Fig.3 durch das an einem Blendrahmen zu befestigende Gehäuse, und
- Fig.3: die Rückansicht der Sicherung der Fig.2 ohne die dort dargestellten Aufbau-, Distanz- und Bodenplatten.

Fig.1 zeigt in verkleinerter Darstellung die beiden Hauptbestandteile der Sicherung für Tür- oder Fensterflügel, nämlich das an einem nicht dargestellten Blendrahmen zu befestigende Gehäuse 10 und einen in Funktionsnachbarschaft angeordneten Schließkasten 15. Der Schließkasten 15 kann an einem Flügel einer Tür oder am Flügel eines Fensters angebracht werden. Damit dieser Flügel nicht geöffnet werden kann, ist es möglich, das Gehäuse 10 und den Schließkasten 15 miteinander zu koppeln. Diese Kopplung erfolgt durch Schwenkriegel 11,12, die eine Offenstellung und eine Riegelstellung aufweisen. Fig.1 zeigt sie in ihrer Riegelstellung, soweit diese im Abstandsraum 26 zwischen dem Gehäuse 10 und dem Schließkasten 15 erkennbar ist. Weiterer wesentlicher Bestandteil der Sicherung ist eine Schiebehandhabe 13, die einen Druckzylinder 17 in einem Handhabevorsprung 16 aufweist.

Die Darstellung der Fig.2 zeigt in einem Längsschnitt durch das Gehäuse 10 weitere Bauteile, mit denen dieses Gehäuse 10 am Blendrahmen angebaut werden kann. Direkt auf dem Blendrahmen liegt eine Aufbauplatte 23 mit ihrer Unterseite 23' auf. Die Aufbauplatte 23 hat diverse Befestigungslöcher 27, durch die Befestigungsschrauben 28 in den Blendrahmen hineingeschraubt werden können. Die Befestigungsschrauben 28 sind beispielsweise Holzschrauben, wenn der Blendrahmen aus Holz besteht. Anstelle der dargestellten Befestigungsschrauben 28 können andere Befestigungsmittel verwendet werden, beispielsweise auch Befestigungsdübel 29, wenn der Blendrahmen dübelfähig ist.

Üblicherweise bilden der Blendrahmen und der Flügelrahmen fensterinnenseitig keine gemeinsame Ebene. Das heißt, der Schließkasten 15 sitzt höher, als ein auf den Blendrahmen aufgesetztes Gehäuse 10. Dem Ausgleich dieses Höhenunterschieds dient die Aufbauplatte 23 und eine Feinabstimmung kann durch Distanzplatten 22,22',22'' erreicht werden. Dabei wird nur diejenige Distanzplatte verwendet, die zu dem jeweiligen Höhenausgleich auch benötigt wird. Alle Distanzplatten haben denselben Außenumriß wie die Aufbauplatte 23 und wie das Gehäuse 10. Im Bereich der Befestigungslöcher 27 der Aufbauplatte 23 sind die Distanzplatten 22 bis 22'' mit Durchgriffslöchern 30 versehen, um die Befestigungsschrauben 28 bedarfsweise auch durch diese Löcher 30 hindurch festziehen oder lockern zu können. Ein derartiges Vorgehen ist häufig deswegen von Vorteil, weil die Aufbauplatte 23 mit einer oder mehreren Distanzplatten 22 bis 22'' bestückt ist, wobei der Zusammenhalt beispielsweise durch die dargestellten Rastvorsprünge 31 der Aufbauplatte 23 erreicht wird, indem diese Rastvorsprünge 31 in korrespondierende Rastausnehmungen 32 einer Distanzplatte 22 eingreifen. Sind mehrere Distanzplatten vorhanden, so haben diese jeweils korrespondierende Rastausnehmungen 32 und Rastvorsprünge 31.

Die Aufbauplatte 23 hat darüber hinaus Befestigungsmittel für das Gehäuse 10. Fig.2 zeigt Befestigungsmuttern 33, die mit Befestigungsschrauben 34 zusammenwirken. Die Befestigungsschrauben 34 ziehen das Gehäuse 10 gegen die Aufbauplatte 23 bzw. deren Distanzplatten 22 bis 22'', wenn sie in die Befestigungsmuttern 33 hineingeschraubt werden, die beispielsweise in die Ausnehmungen 23'' eingesetzt sind und dort festliegen, z.B. durch Einpressen oder Festkleben. Das Gehäuse 10 ist im wesentlichen ein distanzplattenseitig und zumindest auch bezüglich von Senkbohrungen 45 von Befestigungsschrauben 34 sichtseitig offener Rahmen, der sichtseitig von einem Abdeckstreifen 35 verschlossen ist, so daß weder die Befestigungsschrauben 34 sichtbar oder zugänglich sind, noch die innerhalb des Gehäuses 10 untergebrachten Bauteile der Sicherung. Der Abdeckstreifen 35 ist z.B. durch Verrastung so fixiert, daß der Innenraum des Gehäuses 10 nicht zugänglich ist.

Das blendrahmenseitig offene Gehäuse 10 sitzt auf einer Bodenplatte 21, die direkt auf der benachbarten Distanzplatte 22'' aufliegt. Dabei ist die Bodenplatte 21 mit Ausnehmungen 36 versehen, die mit Rastvorsprüngen 37 der Distanzplatte 22' zusammenwirken, so daß eine Justierung der Stellung der Bodenplatte 21 in Bezug auf die Distanzplatte 22'' und die Aufbauplatte 23 erreicht wird. Das Gehäuse 10 stützt sich derart auf der Bodenplatte 21 ab, daß zwischen dieser und einer Innenwand 38 einer sichtseitigen Gehäusewand 39 ein wohl definierter Abstand bzw. Zwischenraum 40 entsteht, in dem Schwenkriegel 11,12 und eine damit zusammenwirkende Schubstange 14 untergebracht sind. Die Schwenkriegel 11,12 sind massiv und nehmen die größte Breite des Raums 40 ein. Sie lagern auf Gehäusezapfen 20, auf die sie aufgesteckt sind. Fig. 2 zeigt die Schwenkriegel 11,12 in ihrer Eingriffsstellung. Dabei sind sie im wesentlichen horizontal angeordnet. Die horizontale Anordnung der Schwenkriegel 11,12 wird mittels einer Schubstange 14 erreicht, in der Querschlitze 18 angeordnet sind, in die jeweils ein Stellstift 19 des zugehörigen Schwenkriegels 11 oder 12 eingreift. Die Querschlitze 18 sind so lang, daß die in der Darstellung der Fig.3 ersichtliche horizontale Bewegungskomponente des Schwenkriegels 11,12 beim Verschwenken beherrscht wird. Der Stellstift 19 ist vom zugehörigen Gehäusezapfen 20 etwa unter 45° angeordnet, so daß der Verstellbereich des Stellstifts 19 etwas oberhalb und etwas unterhalb des Gehäusezapfens 20 erstreckt ist. Dabei ergibt sich eine minimale radiale Verstellkomponente mit der Auswirkung, daß der Querschlitz 18 so kurz wie möglich gehalten werden kann.

Durch ein in Fig.3 vertikales Verschieben der Schubstange 14 wird der Stellstift 19 aus der dargestellten Stellung oberhalb des Gehäusezapfens 20 in eine nicht dargestellte Stellung unterhalb des Gehäusezapfens 20 bewegt, die etwa gleichweit von einer horizontalen Ebene durch den Gehäusezapfen 20 entfernt ist. Die dazu erforderliche Bewegung der Schubstange 14 zwischen den Schwenkriegeln 11,12 und der Bodenplatte 21 erfolgt lediglich vertikal. Dabei ist die Schubstange 14 auch in der Rahmenebene geführt, nämlich im Gehäuse 10 zwischen dessen Außenumfangswand 41 und Führungsvorsprüngen 42. Die Führung erfolgt derart, daß ein Verkippen der Schubstange 14 in der Darstellungsebene bei jeder Stellung ausgeschlossen ist. Infolgedessen führt das untere Ende 14' der Schubstange 14 eine lediglich vertikale Bewegung aus, so daß es mit einer Schiebehandhabe 13 starr gekuppelt sein kann.

Die Schiebehandhabe 13 umfaßt das untere Ende 14' mit einer gemäß Fig.3 schwalbenschwanzförmigen Ausnehmung bei entsprechend schwalbenschwanzförmiger Ausbildung des unteren Endes 14'. Die Schiebehandhabe 13 ist am Gehäuse 10 in dessen Längsrichtung schiebebeweglich geführt, nämlich mit Führungsschienen 43, die das untere Gehäuseende 10' außen U-förmig umgreifen. Die Ausgestaltung des Außenumfangs der Schiebehandhabe 13 ist auf den Außenumfang des Gehäuses 10 abgestimmt, so daß sich ein ansehnlicher Anblick ergibt. Die Schiebehandhabe 13 hat einen Handhabevorsprung 16, der sich über die Sichtseite des Gehäuses 10 erhebt. Der Handhabevorsprung 16 erleichtert das Verschieben der Schiebehandhabe 13 in vertikaler Richtung. Der Handhabevorsprung 16 ist so ausgebildet, daß von dem sichtseitigen Abdeckstreifen 35 eine Ebene 44 bis auf das ebene Plateau des Handhabevorsprungs 16 ansteigt. Es ergibt sich eine handhabungsfreundliche Ausgestaltung mit geringer Anstoß- bzw. Verletzungsgefahr.

Im Handhabevorsprung 16 ist ein Druckzylinder 17 angeordnet. Der Druckzylinder 17 liegt mit seinem Außenende etwa plan mit dem Plateau des Handhabungsvorsprungs 16, wenn der Druckzylinder 17 eingedrückt ist. Die eingedrückte Stellung ist die Verriegelungsstellung. Die Verriegelung wird dadurch erreicht, daß ein Verriegelungsende 17' des Druckzylinders 17 in eine Ausnehmung 21' der Bodenplatte 21 eingreift. Es ist dann unmöglich, die Schiebehandhabe 13 zu verschieben, weil der Formschluß zwischen dem Stift 17' und der Bodenplatte 21 dies verhindert.

Der Druckzylinder 17 ist in üblicher Weise schlüsselbetätigbar, kann also durch Einschieben und Drehbetätigung eines Schlüssels in eine Stellung gebracht werden, in der der Stift 17' nicht in die Ausnehmung 21' eingreift. Die Schiebehandhabe 13 kann dann vertikal bewegt werden, nämlich aus der in Fig.2 dargestellten Stellung nach unten. Hierbei gelangt die Schiebehandhabe 13 über den Umriß des Gehäuses 10 hinaus in eine Offenstellung. In dieser Offenstellung ist sofort ersichtlich, daß die Sicherung gelöst ist. Die optisch leichte Erkennbarkeit der Offenstellung der Sicherung verhindert die fehlerhafte Annahme, daß die Sicherung geschlossen sei. Es kann daher bedarfsweise leicht Abhilfe geschaffen werden, indem die Schiebehandhabe 13 nach oben in ihre Riegelstellung bewegt wird. Zugleich kann dann der aus dem Handhabevorsprung 16 herausstehende Druckzylinder 17 hineingedrückt und damit ein unbeabsichtigtes Außerfunktionsbringen der Sicherung vermieden werden.

Um die Sicherung zu öffnen, wird die Schiebehandhabe 13 aus der in Fig.2 dargestellten Lage nach unten bewegt, so daß die Schubstange 14 entsprechend nach unten gezogen wird. Hierbei drückt sie mit den Oberkanten ihrer Querschlitze 18 auf die Stellstifte 19 und zieht dadurch die Schwenkriegel 11,12 aus ihren Eingriffsstellungen im Schließkasten 15. Dabei beschreiben die hakenförmig ausgebildeten Schwenkriegel 11,12 eine praktisch viertelkreisförmige Bewegung, die trotz der in Fig.3 vertikal nach unten gerichteten Hakenenden nicht behindert wird, weil ein hinreichend großer Bewegungsspielraum der Hakenenden im Schließkasten 15 vorgesehen ist. Der Schließkasten 15 ist jedoch mit Abstützwänden 46 versehen, die den Schwenkriegeln 11,12 benachbart sind, wenn sich diese in Riegelstellung befinden. Zusätzlich ist an diesen Wänden jeweils eine Sperrverzahnung 25 vorgesehen, die mit einer Sperrverzahnung 24 eines Schwenkriegels 11,12 zusammenwirken kann. Diese Sperrverzahnung 24 des Schwenkriegels befindet sich jeweils auf der Kuppe zwischen dem in Fig.3 horizontalen Schenkel des Schwenkriegels und dessen dazu vertikalen Hakenende. Die Nachbarschaft der beiden Sperrverzahnungen 24,25 führt dazu, daß Verlagerungen des Flügels bzw. des Schließkastens 15 nach unten vermieden werden. Das Hakenende der Schwenkriegel 11,12 kann daher nicht in eine Stellung gelangen, in der der Flügel und damit der Schließkasten 15 von den Schwenkriegeln 11,12 getrennt werden könnte.

Fig.2 zeigt, daß das Gehäuse 10 und die Bodenplatte 21 zusammen mit den Schwenkriegeln 11,12 und der Schubstange 14 zu einer Baueinheit vormontiert werden können, indem die Schwenkriegel 11,12 auf die Gehäusezapfen 20 und die Schubstange 14 auf die Stellstifte 19 aufgesteckt werden, wonach die Bodenplatte 21 als untere Gehäuseabdeckung aufgelegt und mit einer Befestigungsschraube 47 befestigt wird. Dabei greift die Befestigungsschraube 47 in einen Gehäusezapfen 20 und verspannt das Gehäuse 10 mit der Bodenplatte 21 derart, daß der Zwischenraum 40 den für ein möglichst reibungsfreies Bewegen der Schwenkriegel 11,12 und der Schubstange 14 erforderlichen Abstand hat.

## Patentansprüche

1. Sicherung für Tür- oder Fensterflügel, mit einem Gehäuse (10), in dem mindestens ein Schwenkriegel (11,12) gelagert ist, mit einem Schwenkriegelantrieb, der den Schwenkriegel (11,12) aus einer Offenstellung in eine Riegelstellung zu verschwenken vermag und dazu eine auf den Schwenkriegel (11,12) direkt einwirkende, von einer Handhabe beaufschlagte Schubstange (14) hat, deren Handhabe eine Schiebehandhabe (13) ist, die am Gehäuse (10) in den Verstellrichtungen der Schubstange (14) geführt und mit dieser starr gekoppelt ist, und mit einem Schließelement (15) zum Eingriff des Schwenkriegels (11, 12) in Riegelstellung, **dadurch gekennzeichnet, daß** die Schiebehandhabe (13) ausschließlich in der Offenstellung des Schwenkriegels (11,12) über den Außenumfang des Gehäuses (10) sichtbar vorsteht, das am Blendrahmen befestigbar ist, und daß das Schließelement ein am Flügel befestigbarer Schließkasten (15) ist.

2. Sicherung nach Anspruch 1, **dadurch gekennzeichnet, daß** die Schiebehandhabe (13) sichtseitig einen Handhabevorsprung (16) aufweist.

3. Sicherung nach Anspruch 1 oder 2, **dadurch gekennzeichnet, daß** die Schiebehandhabe (13) am unteren Ende (10') eines auf den Blendrahmen aufgesetzten länglichen Gehäuses (10) angebracht ist.

4. Sicherung nach einem der Ansprüche 1 bis 3, **dadurch gekennzeichnet, daß** in der Schiebehandhabe (13) ein schließbarer Druckzylinder (17) angeordnet ist, der eine Betätigung der Schiebehandhabe (13) durch seinen Eingriff in das Gehäuse (10) oder eines damit fest verbundenen Teils zu sperren vermag.

5. Sicherung nach einem der Ansprüche 1 bis 4, **dadurch gekennzeichnet, daß** zwei gleichsinnig schwenkbare Schwenkriegel (11,12) vorhanden und von einer einzigen Schubstange (14) verschwenkbar sind.

6. Sicherung nach einem der Ansprüche 1 bis 5, **dadurch gekennzeichnet, daß** die Schubstange (14) am Gehäuse (10) in ihren Verstellrichtungen geführt ist und an den Schwenkriegeln (11,12) jeweils über Querschlitze (18) angreift, in die jeweils ein Stellstift (19) des zugehörigen Schwenkriegels (11,12) eingreift.

7. Sicherung nach einem der Ansprüche 1 bis 6, **dadurch gekennzeichnet, daß** der Schwenkriegel (11,12) auf einem Gehäusezapfen (20) gelagert ist, daß die Schubstange (14) zwischen dem Schwenkriegel (11,12) und einer das Gehäuse (10) abschließenden Bodenplatte (21) gehalten ist, und daß die Bodenplatte (21) mit dem Gehäuse (10) eine vormontierbare Baueinheit bildet.

8. Sicherung nach Anspruch 7, **dadurch gekennzeichnet, daß** die Gehäuse-Baueinheit über bedarfsweise angewendete Distanzplatten (22 bis 22'') an einer am Blendrahmen angebrachten Aufbauplatte (23) befestigt ist.

9. Sicherung nach einem der Ansprüche 1 bis 8, **dadurch gekennzeichnet, daß** der Schwenkriegel (11,12) schließkastenseitig eine Sperrverzahnung (24) hat, die bei Riegelstellung einer Sperrverzahnung (25) des Schließkastens (15) benachbart ist.

## Claims

1. Security device for a door or window leaf, having a housing (10), in which there is mounted at least one swivel bar (11, 12), having a swivel bar drive which is able to pivot the swivel bar (11, 12) from an open position to a locking position and for this purpose has a push rod (14) which acts directly upon the swivel bar (11, 12) and is influenced by a handle which is a sliding handle (13) which is guided on the housing (10) in the adjustment directions of the push rod (14) and is rigidly coupled thereto, and having a locking element (15) for engaging the swivel bar (11, 12) in the locked position, **characterised in that** exclusively in the open position of the swivel bar (11, 12) the sliding handle (13) visibly protrudes over the outer periphery of the housing (10) which can be attached to the window/door frame, and that the locking element is a lock case (15) which can be attached to the leaf.

2. Security device according to claim 1, **characterised in that** on the visible side the sliding handle (13) comprises a handle projection (16).

3. Security device according to claim 1 or 2, **characterised in that** the sliding handle (13) is attached to the lower end (10') of an elongate housing (10) attached to the window/door frame.

4. Security device according to any one of the claims 1 to 3, **characterised in that** in the sliding handle (13) there is disposed a pressure cylinder (17) which can be locked and which is able to block any actuation of the sliding handle (13) by virtue of its engagement into the housing (10) or a part fixedly connected thereto.

5. Security device according to any one of the claims 1 to 4, **characterised in that** two swivel bars (11, 12) are provided which can be pivoted in the same direction and which can be pivoted by a single push rod (14).

6. Security device according to any one of the claims 1 to 5, **characterised in that** the push rod (14) is guided on the housing (10) in its adjustment directions and acts upon the swivel bars (11, 12) in each case by way of transverse slits (18), into which an adjusting pin (19) of the associated swivel bar (11, 12) engages in each case.

7. Security device according to any one of the claims 1 to 6, **characterised in that** the swivel bar (11, 12) is mounted on a housing journal (20), that the push rod (14) is held between the swivel bar (11, 12) and a base plate (21) which closes off the housing (10), and that the base plate (21) together with the housing (10) forms a preassembled constructional unit.

8. Security device according to claim 7, **characterised in that** the housing-constructional unit is attached by way of spacer plates (22 to 22"), which are used as required, to a mounting plate (23) which is attached to the window/door frame.

9. Security device according to any one of the claims 1 to 8, **characterised in that** on the lock case-side the swivel bar (11, 12) has a blocking toothing arrangement (24) which in the locked position is adjacent to a blocking toothing arrangement (25) of the lock case (15).

## Revendications

1. Dispositif de sécurité pour des battants de porte ou de fenêtre, comprenant une enveloppe (10) dans laquelle est monté au moins un verrou pivotant (11, 12), un entraînement de verrou pivotant qui est apte à faire pivoter le verrou pivotant (11, 12) pour le faire passer d'une position ouverte à une position verrouillée et qui comporte à cet effet une tringle (14) agissant directement sur le verrou pivotant (11, 12) et sollicitée par un organe de manoeuvre, lequel est un organe de manoeuvre coulissant (13) qui est guidé sur l'enveloppe (10) dans les sens de déplacement de ladite tringle (14) et accouplé rigidement à celle-ci, et enfin un élément de fermeture (15) pour mettre en prise le verrou pivotant (11, 12) en position verrouillée, **caractérisé en ce que** l'organe de manoeuvre coulissant (13) ne dépasse de façon visible de la périphérie extérieure de l'enveloppe (10), apte à être fixée au dormant, que dans la position ouverte du verrou pivotant (11, 12), et **en ce que** l'élément de fermeture consiste en un coffret de fermeture (15) apte à être fixé au battant.

2. Dispositif de sécurité selon la revendication 1, **caractérisé en ce que** l'organe de manoeuvre coulissant (13) présente, du côté visible, une saillie d'organe de manoeuvre (16).

3. Dispositif de sécurité selon la revendication 1 ou 2, **caractérisé en ce que** l'organe de manoeuvre (13) est monté sur l'extrémité inférieure (10') d'une enveloppe (10) oblongue posée sur le dormant.

4. Dispositif de sécurité selon l'une des revendications 1 à 3, **caractérisé en ce qu'**il est prévu dans l'organe de manoeuvre coulissant (13) un cylindre de pression apte à être fermé (17) qui peut bloquer l'actionnement de l'organe de manoeuvre coulissant (13), en venant en prise dans l'enveloppe (10), ou d'un élément solidaire de celle-ci.

5. Dispositif de sécurité selon l'une des revendications 1 à 4, **caractérisé en ce qu'**il est prévu deux verrous pivotants (11, 12) aptes à pivoter en sens inverse sous l'action d'une seule tringle (14).

6. Dispositif de sécurité selon l'une des revendications 1 à 5, **caractérisé en ce que** la tringle (14) est guidée sur l'enveloppe (10) dans ses sens de déplacement et agit sur les verrous pivotants (11, 12) par l'intermédiaire de fentes transversales respectives (18) dans lesquelles pénètrent les tiges de positionnement (19) respectives des verrous pivotants (11, 12).

7. Dispositif de sécurité selon l'une des revendications 1 à 6, **caractérisé en ce que** le verrou pivotant (11, 12) est monté sur un tourillon d'enveloppe (20), **en ce que** la tringle (14) est fixée entre le verrou pivotant (11, 12) et une plaque de fond (21) qui ferme l'enveloppe (10), et **en ce que** la plaque de fond (21) forme avec l'enveloppe (10) une unité de construction apte à être pré-assemblée.

8. Dispositif de protection selon la revendication 7, **caractérisé en ce que** l'unité de construction d'enveloppe est fixée au besoin à l'aide de plaques d'écartement (22 à 22") à une plaque de montage (23) montée sur le dormant.

9. Dispositif de protection selon l'une des revendications 1 à 8, **caractérisé en ce que** le verrou pivotant (11, 12) présente, côté coffret de fermeture, une denture de blocage (24) qui, en position verrouillée, est voisine d'une denture de blocage (25) du coffret de fermeture (15).
